# FASCICULE DE BREVET EUROPEEN

(11) **EP 1 331 153 B1**
(45) Date de publication et mention de la délivrance du brevet: **09.07.2008**
(21) Numéro de dépôt: 03001479.9
(22) Date de dépôt: 23.01.2003
(51) Int. Cl.: B61D 39/00, B60J 7/06

(54) **Système de bâchage/débâchage notamment pour un véhicule de fret tel qu'un wagon de chemin de fer**
Verschiebbares Planen-System zum Bedecken, insbesondere für einen Güterwagen wie einen Eisenbahnwaggon
Tarpaulin system for covering and uncovering, especially for a freight vehicle such as a railway wagon

(30) Priorité: 29.01.2002 FR 0201046
(43) Date de publication de la demande: 30.07.2003
(73) Titulaire: D.F.G., 85220 Commequiers (FR)
(72) Inventeur: Dethare, Jean-Jacques, 45770 Saran (FR)
(74) Mandataire: Jeannet, Olivier

(56) Documents cités:
- EP-A- 0 379 821
- EP-A- 0 609 655
- EP-A- 0 890 465
- FR-A- 2 162 703
- FR-A- 2 807 990

## Description

La présente invention concerne un système de bâchage/débâchage notamment pour véhicule de fret tel qu'un wagon de chemin de fer.

Il est connu d'équiper un wagon de chemin de fer d'une bâche de protection des marchandises transportées, afin de protéger ces marchandises contre les intempéries, et de prévoir un système de bâchage/débâchage permettant de mettre rapidement et facilement cette bâche en place ou de replier cette bâche tout aussi rapidement et facilement en vue du chargement ou du déchargement du wagon.

Un tel système comprend :
- une série d'arceaux de support de la bâche, disposés parallèlement, transversalement à l'axe longitudinal du wagon, auxquels la bâche est reliée ;
- deux rails longitudinaux, situés au droit des extrémités inférieures des arceaux, et
- des coulisseaux ou chariots engagés sur ces rails et déplaçables le long de ceux-ci, auxquels sont reliées les extrémités inférieures des arceaux.

Grâce à ces coulisseaux, les arceaux peuvent être déplacés entre la position de bâchage, dans laquelle les arceaux sont mutuellement éloignés et maintiennent la bâche plus ou moins tendue au cours du transport, et la position de débâchage, dans laquelle les arceaux sont mutuellement rapprochés et dans laquelle la bâche est repliée entre eux à la manière d'un accordéon, formant des plis couramment dénommés "retombées de bâche".

Le chargement ou le déchargement de marchandises s'opère alors que le système est en position de débâchage. Les plis que forme alors la bâche ne doivent en aucune manière être accrochés au cours du déplacement des marchandises, ce qui pourrait occasionner des détériorations irréversibles à cette bâche.

La bâche doit également être soutenue entre les arceaux afin de ne pas risquer de frotter contre les marchandises au cours d'un transport, ce qui lui ferait subir des frottements répétés conduisant à son usure rapide.

Ces problèmes se posent en particulier dans les zones supérieures et intermédiaires des arceaux, ces zones intermédiaires étant celles raccordant les montants latéraux sensiblement rectilignes de chaque arceau à la partie supérieure plus ou moins arquée de cet arceau. Ces zones se trouvent en effet en regard des faces supérieures et des angles supérieurs d'un chargement de forme parallélépipédique.

Pour limiter la hauteur de la "retombée de bâche" et pour soutenir la bâche, il a été imaginé de prévoir, et il est connu par le document FR-A-2 807 990, des arceaux intermédiaires entre les arceaux de support de bâche, montés pivotants sur ces arceaux de support de bâche ou sur les coulisseaux supportant ces arceaux de support de bâche ; deux arceaux intermédiaires sont situés entre chaque paire d'arceaux de support consécutifs, l'un de ces arceaux intermédiaires étant monté pivotant sur l'un des arceaux de support de cette paire d'arceaux de support ou sur les coulisseaux comportant cet arceau de support tandis que l'autre arceau intermédiaire est monté pivotant sur l'autre arceau de support de cette paire d'arceaux de support ou sur les coulisseaux comportant cet arceau de support ; ces deux arceaux intermédiaires sont pivotants entre une position de repliage, dans laquelle chaque arceau intermédiaire est placé à proximité de l'arceau de support adjacent, et une position de dépliage, dans laquelle chaque arceau intermédiaire est incliné en direction de l'autre arceau intermédiaire.

Ces arceaux intermédiaires pivotants ne s'avèrent toutefois pas parfaitement efficaces pour bien limiter la hauteur de la "retombée de bâche", notamment au niveau desdites zones intermédiaires des arceaux.

Dans ce même but de limitation de la hauteur des "retombées de bâche", il a également été imaginé de prévoir des bras placés entre les arceaux de support, ayant pour fonction d'opérer un rejet latéral de la bâche en position de débâchage.

Ces "bras de rejet" existants sont toutefois relativement difficiles à mettre en oeuvre et n'ont pas une efficacité parfaite. En outre, ils ne soutiennent pas parfaitement la bâche en position de bâchage.

Il a par ailleurs été envisagé par le document EP-A-0 379 821, un dispositif d'ouverture de toit de véhicule industriel tel qu'un camion, comprenant des arceaux sur lesquels est fixée la bâche, et une ou deux bandes élastiquement souples, notamment en acier à ressort, propres à pousser la bâche vers le haut lorsque les arceaux sont rapprochés. Cette ou ces bandes souples servent uniquement à faciliter le pliage/dépliage de la bâche, et il n'est pas question, dans ce document, d'un système à arceaux intermédiaires tel que précité ni de traiter le problème spécifique des "retombées de bâche" au niveau desdites zones intermédiaires des arceaux. En outre, la ou les lames viennent au contact de la bâche en position de bâchage et causent des détériorations à celle-ci sous l'effet des frottements répétés générés par le transport.

La présente invention vise à remédier aux inconvénients des systèmes existants, en fournissant un système permettant de réduire au maximum les "retombées de bâche", particulièrement dans lesdites zones intermédiaires des arceaux, tout en assurant, en position de bâchage, un soutien de la bâche propre à éviter tout risque de frottement de cette bâche contre les marchandises, et ce, en restant de structure simple et peu onéreuse à fabriquer, et en étant fiable d'utilisation et rapide à actionner.

Le système concerné comprend, de manière connue en soi,
- une série d'arceaux de support de la bâche, disposés parallèlement, auxquels la bâche est reliée ;
- deux rails longitudinaux, situés au droit des extrémités inférieures des arceaux ;
- des coulisseaux ou chariots engagés sur ces rails et déplaçables le long de ceux-ci, auxquels sont reliées les extrémités inférieures des arceaux, et
- des arceaux intermédiaires situés entre les arceaux de support de bâche et montés pivotants sur ces arceaux de support de bâche ou sur les coulisseaux supportant ces arceaux de support de bâche, deux arceaux intermédiaires étant situés entre chaque paire d'arceaux de support consécutifs, l'un de ces arceaux intermédiaires étant monté pivotant sur l'un des arceaux de support de cette paire d'arceaux de support ou sur les coulisseaux comportant cet arceau de support tandis que l'autre arceau intermédiaire est monté pivotant sur l'autre arceau de support de cette paire d'arceaux de support ou sur les coulisseaux comportant cet arceau de support, et ces deux arceaux intermédiaires étant pivotants entre une position de repliage, dans laquelle chaque arceau intermédiaire est placé à proximité de l'arceau de support adjacent, et une position de dépliage, dans laquelle chaque arceau intermédiaire est incliné en direction de l'autre arceau intermédiaire.

Selon l'invention, le système comprend des bandes souples reliant les arceaux intermédiaires d'une même paire d'arceaux de support consécutifs, fixées au niveau des zones des arceaux intermédiaires s'étendant entre les montants latéraux sensiblement rectilignes de ces arceaux et les parties supérieures plus ou moins arquées de ces arceaux ; chaque bande souple présente une courbure longitudinale et est disposée de telle sorte que sa face convexe soit tournée vers le côté extérieur des arceaux intermédiaires qui la comportent, cette bande souple pouvant adopter une configuration de contraction longitudinale lorsque les arceaux intermédiaires sont en position de repliage, dans laquelle elle fait largement saillie au-delà des arceaux, sur le côté extérieur de ceux-ci, et une configuration d'extension longitudinale lorsque les arceaux intermédiaires sont en position de dépliage, dans laquelle la bande souple s'étend entre les deux arceaux intermédiaires, en retrait de la bâche.

Les bandes souples ainsi conformées et associées à des arceaux intermédiaires permettent de réduire au maximum les "retombées de bâche" au niveau des zones des arceaux intermédiaires au niveau desquelles elles sont fixées. En position de bâchage, elles assurent un soutien de la bâche propre à éviter tout risque de frottement de cette bâche contre les marchandises, et ne portent pas contre la bâche, prévenant ainsi tout risque d'usure de la bâche par frottements. Ces bandes souples restent en outre de structure simple et peu onéreuse à fabriquer, tout en étant fiables d'utilisation et rapides à actionner.

De préférence, chaque bande souple est en un matériau métallique élastiquement déformable.

Chaque bande souple adopte ainsi l'une et l'autre des configurations de contraction et d'extension précitées par simple déformation élastique.

Chaque bande souple peut comporter au moins un élément assurant un contact non blessant de cette bande avec la bâche, par exemple un gainage total ou partiel en matériau plastique souple.

Selon une forme de réalisation préférée de l'invention, chaque bande souple présente :
- une partie principale médiane ayant la courbure précitée,
- deux portions d'extrémité présentant des formes courbes inversées par rapport à la courbure de ladite partie principale médiane,
la bande étant conformée et dimensionnée de telle sorte que la face convexe de ladite partie principale médiane soit, dans la position de bâchage, située en retrait du plan passant par les axes des portions d'arceaux intermédiaires auxquelles la bande est fixée, donc nettement en retrait de la bâche.

Ces formes confèrent un aspect "ondulé" à la bande souple, qui élimine le risque de fatigue du matériau constituant la bande de niveau des extrémités de celle-ci fixées aux arceaux, et qui, surtout, permet de parfaitement dégager, en position de bâchage, ladite partie principale médiane de la bande par rapport à la bâche. Les portions d'extrémité permettent également, par leur déformation, d'augmenter l'amplitude de saillie de la bande sur le côté extérieur des arceaux en position de repliage de ces arceaux.

La bande peut présenter les dimensions suivantes :
- longueur en configuration d'extension : environ 400 mm ;
- rayon générant la partie principale médiane : environ 528 mm ;
- rayon générant chaque portion d'extrémité : environ 70 mm ;
- point d'inflexion entre chaque portion d'extrémité et la partie principale médiane situé à environ 60 mm, en distance rectiligne, de l'extrémité correspondante de la bande.

Avantageusement, le système comprend les caractéristiques suivantes, indépendamment ou en combinaison :
- chaque arceau intermédiaire présente une forme qui correspond sensiblement à celle des arceaux de support ;
- les extrémités inférieures des arceaux intermédiaires sont montées pivotantes sur lesdits coulisseaux ;
- l'inclinaison des arceaux intermédiaires en position de dépliage est telle que ces arceaux intermédiaires permettent de diviser la portion de bâche s'étendant entre deux arceaux de support consécutifs en trois parties de bâche de largeurs sensiblement égales au niveau de la partie supérieure des arceaux de support et des arceaux intermédiaires.

Ces arceaux intermédiaires permettent de former trois plis dont la hauteur est réduite à environ un sixième de la longueur de ladite portion de bâche.

Pour sa bonne compréhension, l'invention est à nouveau décrite ci-dessous en référence au dessin schématique annexé représentant, à titre d'exemple non limitatif, une forme de réalisation préférée du système qu'elle concerne.
La figure 1 est une vue de côté d'un wagon de chemin de fer qui en est équipé, le système étant en position de bâchage et la bâche ayant été omise pour montrer ce système ;
la figure 2 est une vue similaire à la figure 1, en position de débâchage ;
la figure 3 est une vue de détail du système, à échelle agrandie et en coupe selon la ligne III-III de la figure 1 ;
la figure 4 est une vue en coupe du wagon selon la ligne IV-IV de la figure 2, et
la figure 5 est une vue de détail du système à échelle agrandie et en coupe selon la ligne V-V de la figure 4.

Les figures 1 et 2 représentent un wagon de chemin de fer 1 équipé d'un système 2 de bâchage/débâchage.

Ce système 2 comprend
- une série d'arceaux 3 de support de la bâche, disposés transversalement à l'axe longitudinal du wagon 1, auxquels cette bâche est reliée ;
- deux rails longitudinaux 4, situés au droit des extrémités inférieures des arceaux 3 ;
- des coulisseaux ou chariots 5 engagés sur ces rails 4 et déplaçables le long de ceux-ci, auxquels sont reliées les extrémités inférieures des arceaux 3 ;
- des arceaux intermédiaires 6 groupés par paires, auxquels la bâche est également reliée, et
- des bandes souples 7 reliant les arceaux intermédiaires 6 d'une même paire l'un à l'autre.

Grâce à ces coulisseaux 5, les arceaux 3 et 6 peuvent être déplacés entre la position de bâchage montrée à la figure 1, dans laquelle les arceaux 3 et 6 sont mutuellement éloignés et assurent le soutien de la bâche au cours du transport, et la position de débâchage montrée à la figure 2, dans laquelle ces arceaux 3 et 6 sont mutuellement rapprochés et dans laquelle la bâche est repliée entre eux à la manière d'un accordéon, formant des plis couramment dénommés "retombées de bâche".

Le wagon 1 comprend également, à ses extrémités, des structures 8 reliées aux arceaux 3 situés à l'extrémité de la série d'arceaux 3 et 6, permettant la fixation solide de ces deux arceaux 3 au reste du wagon 1.

Le système 2 comprend deux arceaux 6 entre chaque paire d'arceaux 3 consécutifs. Les extrémités inférieures des arceaux 6 forment des chapes qui sont engagées autour de goussets solidaires des coulisseaux ou chariots 5, ces chapes et goussets étant percés de trous dans lesquels sont engagées des broches formant des axes de pivotement.

Les extrémités inférieures de l'un de ces arceaux 6 sont montées pivotantes sur les coulisseaux 5 de l'un des arceaux 3 de cette paire d'arceaux 3, tandis que les deux extrémités inférieures de l'autre arceau 6 sont montées pivotantes sur les coulisseaux 5 de l'autre arceau 3 de cette même paire d'arceaux 3.

Les extrémités inférieures des arceaux 6 et les coulisseaux 5 sont conformés de manière à constituer des butées limitant le pivotement de ces arceaux 6 entre la position de repliage montrée sur la figure 2, dans laquelle chaque arceau 6 est placé à proximité de l'arceau 3 adjacent, et la position de dépliage montrée sur la figure 1, dans laquelle chaque arceau 6 est incliné en direction de l'autre arceau 6. Ainsi que cela apparaît sur cette figure 1, cette inclinaison est telle que les arceaux 6 permettent de diviser la portion de bâche s'étendant entre deux arceaux 3 consécutifs en trois parties de bâche de largeurs sensiblement égales au niveau de la partie supérieure des arceaux 3 et 6.

Il apparaît sur les figures 1 et 4 que chaque bande souple 7 relie les arceaux intermédiaires 6 d'une même paire d'arceaux de support 3 consécutifs, et qu'elle est fixée au niveau des zones des arceaux 6 s'étendant entre les montants latéraux sensiblement rectilignes de ces arceaux 6 et les parties supérieures plus ou moins arquées de ces arceaux 6.

Comme le montre la figure 3, cette bande souple 7 présente une partie principale médiane courbe 7a, deux portions d'extrémité 7b présentant des formes courbes inversées par rapport à la courbure de la partie 7a, et des zones 7c de fixation aux arceaux 6.

Chaque bande 7 est disposée de telle sorte que la face convexe de sa partie 7a soit tournée vers le côté extérieur des arceaux intermédiaires 6 qui la comportent. La bande 7 est toutefois conformée et dimensionnée de telle sorte que cette face convexe soit, dans la position de bâchage montrée sur la figure 3, située en retrait du plan passant par les axes des portions d'arceaux 6 auxquelles la bande 7 est fixée, comme cela apparaît sur la figure 3, donc nettement en retrait de la bâche.

Cette bande souple 7 est en un matériau métallique élastiquement déformable, tel qu'un acier inoxydable, et la partie 7a comporte un gainage 8 en matériau plastique souple.

Ainsi que cela se déduit des figures, chaque bande souple 7 peut adopter une configuration de contraction longitudinale lorsque les arceaux intermédiaires 6 sont en position de repliage (cf. figures 2, 4 et 5) et une configuration d'extension longitudinale lorsque les arceaux intermédiaires 6 sont en position de dépliage (cf. figures 1 et 3), dans laquelle la bande souple 7 s'étend entre les deux arceaux intermédiaires 6.

Il apparaît sur la figure 4 qu'en configuration de contraction longitudinale, les bandes 7 font largement saillie au-delà des arceaux 6, sur le côté extérieur de ceux-ci, et permettent ainsi de réduire au maximum les "retombées de bâche 10" dans les zones correspondantes des arceaux 6. En position de bâchage, les bandes 7 assurent un soutien de la bâche propre à éviter tout risque de frottement de cette bâche contre les marchandises transportées 11. De plus, la bâche est parfaitement maintenue tendue aux environs des bandes 7 grâce aux arceaux intermédiaires 6, et la forme précitée des ces bandes 7 permet de maintenir ces bandes nettement en retrait de la bâche, ce qui permet d'éliminer tous risques de frottements entre les bandes 7 et la bâche.

L'inclinaison précitée des arceaux 6 en position de dépliage permet quant à elle de former trois retombées de bâche ayant sensiblement la même longueur, et donc de réduire en conséquence la hauteur de chaque retombée de bâche, au niveau de la partie supérieure des arceaux 3 et 6, à environ un sixième de la longueur de la portion de bâche s'étendant entre deux arceaux 3 consécutifs.

Il va de soi que l'invention n'est pas limitée à la forme de réalisation décrite ci-dessus à titre d'exemple mais qu'elle en embrasse au contraire toutes les variantes de réalisation couvertes par les revendications. Ainsi, le système 2 selon l'invention peut comprendre une pluralité de bandes 7 consécutives, indépendantes les unes des autres, ou une bande unique, dont les portions successives s'étendant entre les paires d'arceaux 6 sont conformés pour former des "bandes 7" telles que précitées. De plus, le système 2 selon l'invention n'est pas uniquement applicable à véhicule de fret et pourrait également être utilisé sur une aire de stockage, par exemple.

## Revendications

1. - Système de bâchage/débâchage notamment pour véhicule de fret tel qu'un wagon (1) de chemin de fer, comprenant
- une série d'arceaux (3) de support de la bâche, disposés parallèlement, auxquels la bâche est reliée ;
- deux rails longitudinaux (4), situés au droit des extrémités inférieures des arceaux (3) ;
- des coulisseaux ou chariots (5) engagés sur ces rails (4) et déplaçables le long de ceux-ci, auxquels sont reliées les extrémités inférieures des arceaux (3), et
- des arceaux intermédiaires (6) situés entre les arceaux (3) de support de bâche et montés pivotants sur ces arceaux (3) de support de bâche ou sur les coulisseaux (5) supportant ces arceaux (3) de support de bâche, deux arceaux intermédiaires (6) étant situés entre chaque paire d'arceaux de support (3) consécutifs, l'un de ces arceaux intermédiaires (6) étant monté pivotant sur l'un des arceaux de support (3) de cette paire d'arceaux de support (3) ou sur les coulisseaux (5) comportant cet arceau de support (3) tandis que l'autre arceau intermédiaire (6) est monté pivotant sur l'autre arceau de support (3) de cette paire d'arceaux de support (3) ou sur les coulisseaux (5) comportant cet arceau de support (3), et ces deux arceaux intermédiaires (6) étant pivotants entre une position de repliage, dans laquelle chaque arceau intermédiaire (6) est placé à proximité de l'arceau de support (3) adjacent, et une position de dépliage, dans laquelle chaque arceau intermédiaire (6) est incliné en direction de l'autre arceau intermédiaire (6) ;
système (2) **caractérisé en ce qu'**il comprend des bandes souples (7) reliant les arceaux intermédiaires (6) d'une même paire d'arceaux de support (3) consécutifs, fixées au niveau des zones des arceaux intermédiaires (6) s'étendant entre les montants latéraux sensiblement rectilignes de ces arceaux et les parties supérieures plus ou moins arquées de ces arceaux ;
chaque bande souple (7) présente une courbure longitudinale et est disposée de telle sorte que sa face convexe soit tournée vers le côté extérieur des arceaux intermédiaires (6) qui la comportent, cette bande souple (7) pouvant adopter une configuration de contraction longitudinale lorsque les arceaux intermédiaires (6) sont en position de repliage, dans laquelle elle fait largement saillie au-delà des arceaux (6), sur le côté extérieur de ceux-ci, et une configuration d'extension longitudinale lorsque les arceaux intermédiaires (6) sont en position de dépliage, dans laquelle la bande souple (7) s'étend entre les deux arceaux intermédiaires (6).

2. - Système selon la revendication 1, **caractérisé en ce que** chaque bande souple (7) est, en un matériau métallique élastiquement déformable.

3. - Système selon la revendication 1 ou la revendication 2, **caractérisé en ce que** chaque bande souple (7) comporte au moins un élément (8) assurant un contact non blessant de cette bande avec la bâche.

4. - Système selon la revendication 3, **caractérisé en ce que** chaque bande souple (7) comporte un gainage (8) total ou partiel en matériau plastique souple.

5. - Système selon l'une des revendications 1 à 4, **caractérisé en ce que** chaque bande souple (7) présente :
- une partie principale médiane (7a) ayant la courbure précitée,
- deux portions d'extrémité (7b) présentant des formes courbes inversées par rapport à la courbure de ladite partie principale médiane (7a),
la bande (7) étant conformée et dimensionnée de telle sorte que la face convexe de ladite partie principale médiane (7a) soit, dans la position de bâchage, située en retrait du plan passant par les axes des portions d'arceaux (6) auxquelles la bande (7) est fixée, donc nettement en retrait de la bâche.

6. - Système selon la revendication 5, **caractérisé en ce que** chaque bande souple (7) présente les dimensions suivantes :
- longueur en configuration d'extension : environ 400 mm ;
- rayon générant la partie principale médiane (7a) : environ 528 mm ;
- rayon générant chaque portion d'extrémité (7b) : environ 70 mm ;
- point d'inflexion entre chaque portion d'extrémité (7b) et la partie principale médiane (7a) situé à environ 60 mm, en distance rectiligne, de l'extrémité correspondante de la bande (7).

7. - Système selon l'une des revendications 1 à 6, **caractérisé en ce que** chaque arceau intermédiaire (6) présente une forme qui correspond sensiblement à celle des arceaux de support (3).

8. - Système selon l'une des revendications 1 à 7, **caractérisé en ce que** les extrémités inférieures des arceaux intermédiaires (6) sont montées pivotantes sur lesdits coulisseaux (5).

9. - Système selon l'une des revendications 1 à 8, **caractérisé en ce que** l'inclinaison des arceaux intermédiaires (6) en position de dépliage est telle que ces arceaux intermédiaires permettent de diviser la portion de bâche s'étendant entre deux arceaux de support consécutifs en trois parties de bâche de largeurs sensiblement égales au niveau de la partie supérieure des arceaux de support (3) et des arceaux intermédiaires (6).

## Claims

1. - A tarping/untarping system notably for a freight vehicle such as a railway wagon (1) comprising
- a series of bows (3) for supporting the tarpaulin, positioned in parallel, to which the tarpaulin is connected;
- two longitudinal rails (4) located at right angles to the lower ends of the bows (3);
- slides or carriages (5) engaged on these rails (4) and movable along the latter, to which the lower ends of the bows (3) are connected, and
- intermediate bows (6) located between the tarpaulin supporting bows (3) and pivotably mounted on these tarpaulin supporting bows (3) or on the slides (5) supporting these tarpaulin supporting bows (3), two intermediate bows (6) being located between each pair of consecutive supporting bows (3), one of these intermediate bows (6) being pivotably mounted on one of the supporting bows (3) of this pair of supporting bows (3) or on the slides (5) including this supporting bow (3), whereas the other intermediate bow (6) is pivotably mounted on the other supporting bow (3) of this pair of supporting bows (3) or on the slides (5) including this supporting bow (3), and both of these intermediate bows (6) being able to pivot between a folding position in which each intermediate bow (6) is placed in proximity to the adjacent supporting bow (3) and an unfolding position, in which each intermediate bow (6) is tilted towards the other intermediate bow (6);
a system (2) **characterized in that** it comprises flexible strips (7) connecting the intermediate bows (6) of a same pair of consecutive supporting bows (3), attached at the areas of the intermediate bows (6) extending between the substantially rectilinear side uprights of these bows and the more or less arched upper portions of these bows;
each flexible strip (7) has a longitudinal curvature and is positioned so that its convex face is turned towards the outer side of the intermediate bows (6) which include it, this flexible strip (7) being able to adopt a longitudinal contraction configuration when the intermediate bows (6) are in the folding position, in which it protrudes substantially beyond the bows (6), on the outer side of the latter, and a longitudinal extension configuration when the intermediate bows (6) are in the folding position, in which the flexible strip (7) extends between both intermediate bows (6).

2. - The system according to claim 1, **characterized in that** each flexible strip (7) is in an elastically deformable metal material.

3. - The system according to claim 1 or claim 2, **characterized in that** each flexible strip (7) includes at least one component (8) providing a non-hurting contact of this strip with the tarpaulin.

4. - The system according to claim 3, **characterized in that** each flexible strip (7) includes a total or partial cladding (8) in flexible plastic material.

5. - The system according to any of claims 1 to 4, **characterized in that** each flexible strip (7) has:
- a middle main portion (7a) with the aforementioned curvature,
- two end portions (7b) having inverted curved shapes relatively to the curvature of said middle main portion (7a),
the strip (7) being conformed and dimensioned so that the convex face of said middle main portion (7a) in the tarping position is set back from the plane passing through the axes of the portions of bows (6) to which the strip (7) is attached, therefore clearly set back from the tarpaulin.

6. - The system according to claim 5, **characterized in that** each flexible strip (7) has the following dimensions:
- length in the extension configuration: about 400 mm;
- radius generating the middle main portion (7a): about 528 mm;
- radius generating each end portion (7b): about 70 mm ;
- inflection point between each end portion (7b) and the middle main portion (7a) located at about 60 mm, in rectilinear distance, from the corresponding end of the strip (7).

7. - The system according to any of claims 1 to 6, **characterized in that** each intermediate bow (6) has a shape which substantially matches that of the supporting bows (3).

8. - The system according to any of claims 1 to 7, **characterized in that** the lower ends of the intermediate bows (6) are pivotably mounted on said slides (5).

9. - The system according to any of claims 1 to 8, **characterized in that** the tilt of the intermediate bows (6) in the unfolding position is such that these intermediate bows allow the tarpaulin portion extending between two consecutive supporting bows to be divided in three tarpaulin portions with substantially equal widths at the upper portion of the supporting bows (3) and of the intermediate bows (6).

## Patentansprüche

1. System zum Bedecken/Abdecken vor allem für Frachtfahrzeuge wie ein Eisenbahnwaggon (1), umfassend
- eine Reihe parallel angeordnete Bogen (3) zur Planenabstützung, mit denen die Plane verbunden ist,
- zwei Längsschienen (4), die sich entlang der unteren Enden der Bogen (3) befinden,
- auf diesen Schienen (4) befestigte und auf diesen entlang bewegbare Gleitstücke oder Wagen (5), mit denen die unteren Enden der Bogen (3) verbunden sind, und
- zwischen den Bogen (3) zur Planenabstützung gelegene Zwischenbogen (6), die schwenkbar auf diesen Bogen (3) zur Planenabstützung oder auf den Gleitstücken (5), die diese Bogen (3) zur Planenabstützung tragen, befestigt sind, wobei sich zwei Zwischenbogen (6) zwischen jedem aufeinander folgenden Stützbogenpaar (3) befinden, wobei einer dieser Zwischenbogen (6) schwenkbar auf einem der Stützbogen (3) dieses Stützbogenpaars (3) oder auf den Gleitstücken (5), die diesen Stützbogen (3) umfassen, befestigt ist, währenddessen der andere Zwischenbogen (6) schwenkbar auf dem anderen Stützbogen (3) dieses Stützbogenpaars (3) oder auf den Gleitstücken (5), die diesen Stützbogen (3) umfassen, befestigt ist, und diese zwei Zwischenbogen (6) schwenkbar sind zwischen einer gefalteten Stellung, in der jeder Zwischenbogen (6) in der Nähe des benachbarten Stützbogens (3) platziert ist, und einer entfalteten Stellung, in der jeder Zwischenbogen (6) in Richtung des anderen Zwischenbogens (6) geneigt ist,
wobei das System (2) **dadurch gekennzeichnet ist, dass** es elastische Bänder (7) umfasst, die die Zwischenbogen (6) desselben aufeinander folgenden Stützbogenpaars (3) verbinden, die auf Ebene der Bereiche der Zwischenbogen (6) befestigt sind, die sich zwischen den seitlichen, etwa geraden Holmen dieser Bogen und den oberen, mehr oder weniger gebogenen Abschnitten dieser Bogen erstrecken,
wobei jedes elastische Band (7) eine Längskrümmung aufweist und derart angeordnet ist, dass seine konvexe Seite zur Außenseite der Zwischenbogen (6) gedreht ist, die es aufweisen, wobei dieses elastische Band (7) eine Längskontraktionskonfiguration annehmen kann, wenn die Zwischenbogen (6) in gefalteter Stellung sind, in der es weit über die Außenseite der Bogen (6) übersteht, und eine Längsausdehnungsstellung, wenn die Zwischenbogen (6) in entfalteter Stellung sind, in der sich das elastische Band (7) zwischen den zwei Zwischenbogen (6) erstreckt.

2. System nach Anspruch 1, **dadurch gekennzeichnet, dass** jedes elastische Band (7) aus einem metallischen, elastisch verformbaren Werkstoff ist.

3. System nach Anspruch 1 oder Anspruch 2, **dadurch gekennzeichnet, dass** jedes elastische Band (7) mindestens ein Element (8) aufweist, das einen nicht beschädigenden Kontakt dieses Bandes mit der Plane gewährleistet.

4. System nach Anspruch 3, **dadurch gekennzeichnet, dass** jedes elastische Band (7) eine gesamte oder teilweise Umhüllung (8) aus einem elastischen Kunststoff umfasst.

5. System nach einem der Ansprüche 1 bis 4, **dadurch gekennzeichnet, dass** jedes elastische Band (7) aufweist:
- einen mittleren Hauptabschnitt (7a) mit der vorgenannten Krümmung,
- zwei Endabschnitte (7b), die im Verhältnis zu der Krümmung des besagten mittleren Hauptabschnitts (7a) seitenverkehrte Kurvenformen aufweisen,
wobei das Band (7) derart ausgebildet und bemessen ist, dass sich die konvexe Seite des mittleren Hauptabschnitts (7a) in der bedeckenden Stellung zurückgezogen von der Ebene befindet, die durch die Achsen der Abschnitte der Bogen (6) verläuft, an denen das Band (7) befestigt ist, also deutlich zurückgezogen von der Plane.

6. System nach Anspruch 5, **dadurch gekennzeichnet, dass** jedes elastische Band (7) die folgenden Abmessungen aufweist:
- Länge in Ausdehnungskonfiguration: zirka 400 mm,
- Radius, der den mittleren Hauptabschnitt bildet (7a): zirka 528 mm,
- Radius, der jeden Endabschnitt (7b) bildet: zirka 70 mm,
- Biegungspunkt zwischen jedem Endabschnitt (7b) und dem mittleren Hauptabschnitt (7a) in zirka 60 mm, in geradlinigem Abstand vom entsprechenden Ende des Bandes (7).

7. System nach einem der Ansprüche 1 bis 6, **dadurch gekennzeichnet, dass** jeder Zwischenbogen (6) eine Form aufweist, die etwa der Form der Stützbogen (3) entspricht.

8. System nach einem der Ansprüche 1 bis 7, **dadurch gekennzeichnet, dass** die unteren Enden der Zwischenbogen (6) auf den Gleitstücken (5) schwenkbar befestigt sind.

9. System nach einem der Ansprüche 1 bis 8, **dadurch gekennzeichnet, dass** die Neigung der Zwischenbogen (6) in entfalteter Stellung derart ist, dass es diese Zwischenbogen gestatten, den Planenabschnitt, der sich zwischen zwei aufeinander folgenden Stützbogen befindet, im Bereich des oberen Abschnitts der Stützbogen (3) und der Zwischenbogen (6) in drei Planenabschnitte etwa gleicher Breite zu teilen.
